# EUROPÄISCHE PATENTSCHRIFT

(11) **EP 0 003 865 B1**
(45) Veröffentlichungstag und Bekanntmachung des Hinweises auf die Patenterteilung: **17.06.1981**
(21) Anmeldenummer: 79200091.1
(22) Anmeldetag: 21.02.1979
(51) Int. Cl.: E04G 7/30

(54) **Kupplung zwischen einem Ständer und einem Querelement, insbesondere eines Gerüsts**
Connector for an upright and a cross-member, in particular for a scaffold
Moyen d'assemblage entre un montant et une traverse, en particulier pour échafaudages

(30) Priorität: 21.02.1978 NL 7801928
(43) Veröffentlichungstag der Anmeldung: 05.09.1979
(73) Patentinhaber: Vierkant, Hanny, NL-3927 BW Renswoude (NL)
(72) Erfinder: Nijhuis, Stephanus Johannes Hendrikus, NL-3927 BW Renswoude (NL)
(74) Vertreter: Boelsma, Gerben Harm, Ir.

## Beschreibung

Die Erfindung bezieht sich auf eine Kupplung zwischen einem Ständer und einem Querelement, insbesondere eines Gerüsts, wobei das Querelement an seinem Ende mit einem sich in einem Winkel zur Längsachse des Querelements erstreckenden Stift versehen ist, der hakenartig in einer an der Seite am Ständer vorhandenen Oese eingreift, von welchem Stift der aus der Oese hinausragende freie Endabschnitt mit einem etwa lotrechten Schlitz versehen ist, in dem eine keilförmige Klinke um eine Drehachse kippbar zwischen einer unwirksamen, das Hineinstecken bezw. Herausnehmen des Stiftes nicht behindernden Lage und einer wirksamen Sperrlage, in der sie an der Seite aus dem Schlitz herausragt, angeordnet ist.

Eine derartige Kupplung ist aus der GB-A-649'532 bekannt. Bei dieser bekannten Kupplung bietet die Klinke zwar eine Sicherung gegen unbeabsichtigtes Herausheben des Stiftes des Gerüstelements aus der Oese am Ständer, aber das Lockern der Kupplung verhindert sie nicht. Ausserdem lässt sich die Klinke von Unbefugten leicht in die unwirksame Lage bringen, worauf das Gerüstelement leicht aus der Oese herausgehoben werden kann.

Erfindungsgemäss werden diese Nachteile dadurch beseitigt, dass der Stift, die Oese und die Klinke untereinander in der Weise bemessen sind, dass in der unwirksamen Lage der Klinke ein hebelartiges Ende derselben unterhalb des freien Endabschnittes des Stiftes hinausragt, während in der wirksamen Sperrlage das vom hebelartigen Ende abgekehrte Ende der Klinke als Nockenfläche mit der angrenzenden Unterkante der Oese zusammenarbeitet und bei fortschreitender Drehung des hebelartigen Endes in Richtung zum Ständer ein zunehmendes Verspannen der beiden Teile bewirkt.

Bei der erfindungsgemässen Kupplung kann die Klinke nach dem Hineinstecken des Stiftes in die Oese in einfacher Weise in die wirksame Sperrlage gebracht werden, indem das aus der Oese ausragende Ende der Klinke in Richtung zum Ständer angeschlagen wird, wodurch das gegenüberliegende Ende der Klinke mit der angrenzende Unterkante der Oese in Eingriff tritt und mit dieser Unterkante verspannt wird. In dieser Position ist die Kupplung weitgehend gegen unbeabsichtigtes und unbefugtes Lockern geschützt.

Die Erfindung wird nachfolgend an Hand der Zeichnung mit einem Ausführungsbeispiel näher erläutert. Es zeigen :
Fig. 1 eine Seitenansicht der erfindungsgemässen Kupplung, wobei die Oese und der in dieselbe eingreifende Stift in Achsialschnitt dargestellt sind ;
Fig. 2 einen Schnitt nach der Linie II-II in Fig 1 und
Fig. 3 einen Schnitt nach der Linie III-III in Fig.1.

In der Zeichnung ist mit 1 der vorzugsweise aus einem Metallrohr bestehende Ständer bezeichnet, während mit 2 ein mit ihm zu verbindendes, vorzugsweise ebenfalls aus einem Rohr des gleichen Typs bestehendes Querelement bezeichnet ist. Der Ständer 1 und das Querelement 2 bilden zum Beispiel Teile eines Baugerüstes.

Zum Zustandebringen der Verbindung zwischen dem Ständer 1 und dem Querelement 2 ist der Ständer 1 mit einer an der Seite desselben auskragenden Oese 3 versehen, während das Querelement 2 am betreffenden Ende mit einem Stift 4 versehen ist, mit Hilfe dessen das Querelement 2 hakenartig in die Oese 3 eingreifen kann.

Im gezeichneten Ausführungsbeispiel bildet die Oese 3 einen Teil einer Gruppe von Vier von derartigen Oesen, die zusammen ein Formstück 5 bilden, das in achsialer Richtung auf das Ständerrohr aufgeschoben werden kann und mit Hilfe von in der Zeichnung nicht näher dargestellten Mitteln, zum Beispiel Klemmschrauben, festgesetzt werden kann. Die Oesen 3 des Formstückes 5 können jede einen Stift eines mit dem Ständer 1 zu verbindenden Querelements aufnehmen.

Der Stift 4 bildet einen Teil eines hakenförmigen Einsatzes 6, der mit einem zylindrischen Abschnitt 7 in das betreffende Ende des Rohres des Querelements 2 gesteckt werden kann und in diesem durch geeignete Klemmittel fixiert werden kann.

Der Stift 4 weist einen Schlitz 8 auf, der von einem achsialen Einschnitt gebildet wird, welcher Einschnitt in einer Ebene durch die Achse des zu verbindenden Querelements 2 liegt. In diesem Schlitz ist eine Klinke 9 um einen Gelenkbolzen als Drehachse10 drehbar montiert. Diese Klinke 9 ragt an seinem von der Oese 3 abgekehrten spitz zulaufenden Ende in achsialer Richtung ausserhalb des Stiftes 4 heraus und fällt in seiner unwirksamen, in der Zeichnung mit Strichlinien angegebenen Lage mit seinen Längskanten ganz innerhalb der Seitenbegrenzungen des Stiftes 4.

An der dem Ständer 1 zugekehrten Seite ist ein Anschlag in Schlitz 8 gebildet, der die Schwenkfreiheit der Klinke 9 in der Weise begrenzt, dass beim in die Oese 3 stecken des Stiftes4 die Klinke 9 keine das Hineinstecken hindernde Position einnehmen kann, aber dabei während des Hineinsteckens automatisch in seine unwirksame (in der Zeichnung mit Strichlinien angegebene) Lage gedrückt wird. Dieser Anschlag wird im gezeichneten Ausführungsbeispiel von zwei Querstiften 11 gebildet. Nach dem Hineinstecken des Stiftes 4 in die Oese 3 wird die Klinke 9 aus seiner mit Strichlinien angegebenen unwirksamen Lage durch Ausüben einer Kraft in der Richtung des Pfeiles P in seine wirksame, mit vollen Linien angegebene Lage gebracht. Dabei wirkt das breite Ende der Klinke 9, das einen allmählich zunehmenden Abstand von der Drehachse 10 aufweist, wie eine Nockenfläche mit der unteren Endkante 3' der Oese 3 zusammen und der Stift 4 wird abwärts in die Oese 3 festgezogen.

Das Lösen der Klinke 9 und damit der Kupplung zwischen dem Querelements 2 und dem Ständer 1 kann bewirkt werden, indem eine Kraft in der Richtung des Pfeiles Q ausgeübt wird.

## Patentansprüche

1. Kupplung zwischen einem Ständer (1) und einem Querelement (2), insbesondere eines Gerüstes, wobei das Querelement (2) an seinem Ende mit einem sich in einem Winkel zur Längsachse des Querelements (2) erstreckenden Stift (4) versehen ist, der hakenartig in eine an der Seite am Ständer (1) vorhandenen Oese (3) eingreift, von welchem Stift (4) der aus der Oese (3) hinausragende freie Endabschnitt mit einem etwa lotrechten Schlitz (8) versehen ist, in dem eine keilförmige Klinke (9) um eine Drehachse (10) kippbar zwischen einer unwirksamen, das Hineinstecken bezw. Herausnehmen des Stiftes (4) nicht behinderden Lage und einer wirksamen Sperrlage, in der sie an der Seite aus dem Schlitz (8) hinausragt, angeordnet ist, dadurch gekennzeichnet, dass der Stift (4), die Oese (3) und die Klinke (9) untereinander in der Weise bemessen sind, dass in der unwirksamen Lage der Klinke (9) ein hebelartiges Ende derselben unterhalb des freien Endabschnittes des Stiftes (4) hinausragt, während in der wirksamen Sperrlage das vom hebelartigen Ende abgekehrte Ende der Klinke (9) als Nockenfläche mit der angrenzenden Unterkante (3') der Oese (3) zusammenarbeitet und bei fortschreitender Drehung des hebelartigen Endes in Richtung zum Ständer (1) ein zunehmendes Verspannen der beiden Teile bewirkt.

2. Kupplung nach Anspruch 1, dadurch gekennzeichnet dass an der dem Ständer (1) zugekehrten Seite im Schlitz (8) ein Anschlag zur Begrenzung des Schwenkbereichs der Klinke (9) vorgesehen ist.

## Claims

1. A coupling between an upright (1) and a transverse element (2), particularly of a scaffold, in which the transverse element (2) is provided at its end with a pin (4) extending under an angle relative to the longitudinal axis of the transverse element (2), said pin engaging hookwise with an eye (3) provided at the side of the upright (1), the free end portion of the pin (4) projecting beyond the eye (3) having a substantially vertical slot (8), in which is provided a wedge-shaped pawl (9) which is pivotable around a pivot axis (10) between an inoperative position in which it does not hinder entering of removing respectively of the pin (4), and an operative blocking position in which it projects from the side of the slot (8), characterized in that the pin (4), the eye (3) and the pawl (9) have such relative dimensions that in the inoperative position of the pawl (9) a lever-shaped end thereof projects below the free end portion of the pin (4), while in the operative blocking position the end of the pawl (9) remote from the lever-shaped end cooperates as a cam surface with the adjacent lower edge (3') of the eye (3) and with progressive rotation of the lever-shaped end in the direction towards the upright (1) causes increased clamping of both parts.

2. A coupling according to claim 1, characterized in that an abutment for limiting the pivotal range of the pawl (9) is provided in the slot (8) at the side facing the upright (1).

## Revendications

1. Accouplement entre un montant (1) et un élément transversal (2), particulièrement d'un échafaudage, dans lequel l'élément transversal (2) est pourvu à son extrémité d'une clavette (4) s'étendant selon un angle par rapport à l'axe longitudinal de l'élément transversal (2), ladite clavette s'engageant au crochet dans un oeil (3) prévu latéralement au montant (1), l'extrémité de la partie libre de la clavette (4) faisant saillie de l'oeil (3) étant pourvue d'une rainure (8) approximativement verticale, dans laquelle est prévu un cliquet (9) en forme de coin, étant pivotable selon un axe de rotation (10) entre une position inopérative ne gênant pas l'insérage ou l'enlevage respectivement de la clavette (4), et une position opérative de blocage dans laquelle la clavette saillit latéralement de la rainure (8), caractérisé en ce que la clavette (4), l'oeil (3) et le cliquet (9) ont été dimensionnés mutuellement de sorte que dans la position inopérative du cliquet (9) une extrémité du cliquet en forme de levier souspasse l'extrémité de la partie libre du cliquet (4), tandis que dans la position opérative de blocage l'extrémité du cliquet (9) opposée à l'extrémité en forme de levier coopère comme surface de came avec le bord inférieur (3') adjacent de l'oeil (3) et cause à rotation continuée de l'extrémité en forme de levier dans la direction vers le montant (1) un serrage progressif des deux éléments.

2. Accouplement selon la revendication 1, caractérisé en ce qu'une butée est prévue dans la rainure (8) au côté du montant (1) pour limiter le régime de pivotement du cliquet (9).
